# EUROPÄISCHE PATENTSCHRIFT

(11) **EP 0 100 847 B1**
(45) Veröffentlichungstag und Bekanntmachung des Hinweises auf die Patenterteilung: **15.06.1988**
(21) Anmeldenummer: 83106140.3
(22) Anmeldetag: 23.06.1983
(51) Int. Cl.: F42B 23/28, F42C 15/14, F42C 11/02

(54) **Mine zur Bekämpfung von Landfahrzeugen**
Mine for fighting land vehicles
Mine pour combattre les véhicules terrestres

(30) Priorität: 17.08.1982 DE 3230525
(43) Veröffentlichungstag der Anmeldung: 22.02.1984
(73) Patentinhaber: Dynamit Nobel Aktiengesellschaft, 53839 Troisdorf (DE)
(72) Erfinder: Menne, Rolf, D-5000 Köln 41 (DE); Schäfer, Heinz, D-5276 Wiehl 3 (DE)

(56) Entgegenhaltungen:
- AT-A- 313 770
- BE-A- 516 680
- FR-A- 2 507 307
- FR-E- 82 801
- GB-A- 1 221 720
- LU-A- 60 039
- US-A- 2 398 718
- US-A- 2 661 690
- US-A- 3 094 929
- US-A- 3 717 094

## Beschreibung

Die Erfindung betrifft eine Mine zur Bekämpfung von Landfahrzeugen, insbesondere Panzern, mit in einem Gehäuse angeordneter, mittels einer durch einen mechanisch/elektrischen Drucksensor auslösbaren Zündeinrichtung betätigbaren Wirkladung.

Bekannt ist die Verwendung mechanischer Drucksensoren als Hauptauslösesensoren für die Wirkladung von Landminen. Diese mechanischen Drucksensoren herkömmlicher Art initiieren direkt die pyrotechnische Zündkette. Sie lösen beim Überdecken durch den Rad/Kettenbereich eines Fahrzeuges die Detonation aus. Hierbei bewirkt der eine vorgegebenen Wert übersteigende Druck beispielsweise das Brechen einer Sollbruchstelle und über eine Anstichnadel o. dgl. das Initiieren eines druck-, schlag- oder reibempfindlichen Zündsatzes, der seinerseits die Wirkladung der Mine zündet. Es ist auch bekannt, Piezoquarze als Drucksensoren einzusetzen. Bei der US-A-3 094 929 ist ein Piezoquarz auf dem Minengehäuse angeordnet. Ein elektrisches Signal entsteht dabei durch die von einen Gegenlager erzeugte Druckkraft unter der Einwirkung von Beschleunigungskräften. Bei der in der GB-A-1 231 720 beschriebenen Mine befindet sich der Quarz zwischen zwei Druckplatten. Die Gehäusewand selbst ist dabei nirgends als Sensorfläche ausgebildet.

In der BE-A-516 680 und der AT-A-313 770 sind kreisförmige flexible Abdeckungen über Minen beschrieben, die die Auslösung der Minen ermöglichen, sie haben nicht die Funktion eines Sensors, mit dem das Maß der Verformung erkannt und bewertet werden kann.

Nachteilig bei diesen Drucksensoren ist u.a., daß die Auslösung praktisch ohne Zeitverzug erfolgt, und sie auch nicht hinreichend sicher gegen ungewolltes Beseitigen bzw. Zerstören der Minen durch mechanische Räumgeräte und/oder durch detonatives Räumen sind.

Von modernen Minen wird dies jedoch verlangt. Um dies zu erreichen, ist es eine Grundvoraussetzung, daß der mechanische Drucksensor nicht unmittelbar die Zündauslösung einleitet. Bei modernen Minenzündern soll in der Regel auch nicht der erste Druckanstieg mit der Minenauslösung zusammenfallen, da es bei der Zielüberdeckung meist noch zu einem späteren Zeitpunkt wirkungsvollere Zündpunkte gibt. Daher ist es erforderlich, daß einmalige Vorgänge sensiert und bewertet werden, damit anschließend das Sensorsystem gegebenenfalls noch weitere Signale auch von anderen Sensoren aufnehmen und bewerten kann.

Aufgabe der Erfindung ist es daher, einen mechanischen Drucksensor anzugeben, der bei möglichst kleiner Baugröße und einfachem Aufbau eine Signalverarbeitung und Umwandlung in elektrische Größen erlaubt, um einem möglichst wirkungsvollen Zündzeitpunkt zu erreichen und ungewolltes Auslösen zu verhindern.

Nach dem Vorschlag der Erfindung wird dies bei einer Mine der eingangs erwähnten Art erfindungsgamäß dadurch erreicht, daß das Minengehäuse einen als Sensorfläche bezeichneten, vorzugsweise kreisrunden, flächigen Bereich aufweist, der im Verhältnis zur Dicke des Gehäuses als dünne Membran ausgebildet ist, und die infolge einer äußeren Belastung enstehende Durchbiegung dieses Bereiches mittels eines mit dem Bereich verbundenen elektromechanischen Wandlers bestimmbar ist.

Um die Durchbiegung möglichst genau auf den als Sensorfläche ausgebildeten Bereich zu beschränken bzw. zu lokalisieren, sieht eine Ausgestaltung der Erfindung vor, den die Sensorfläche umgebenden Beeich des Gehäuses mittels nach dem Inneren des Gehäuses zu gerichteten Rippen zu versteifen.

In gleicher Weise wirkt es sich auch aus, wenn nach einer anderen Ausgestaltung die Sensorfläche längs ihres Umfanges durch Einkerbungen in Form von beispielsweise Nuten begrenzt wird, so daß die Durchbiegung der übrigen Gehäuseteile von der Sensorfläche weitgehendst abgekoppelt ist. Dabei kann als membranartige dünne Biege- bzw. Sensorfläche sowohl ein besonderes Element etwa aus Federstahl oder einem anderen Material in die Außenfläche des Minengehäuses eingesetzt werden, oder aber ein entsprechend dünn ausgebildeter und ggf. von den Einkerbungen umgrenzter Bereich im einstückig ausgebildeten aus Kunststoff oder auch aus einem anderen geeigneten Material hergestellten Minengehäuse-Ober- oder -Unterteil vorgesehen sein.

Als besonders bevorzugter Bereich der Anordnung der Sensorfläche ist das Minengehäuseoberteil vorgesehen, udn zwar insbesondere der über der Wirkladung befindliche Bereich. Diese Anordnung ist vor allem auch deshalb vorteilhaft, weil bei einer Verlegung der Mine, sei es getarnt im Erdreich oder auch an der Oberfläche des Erdreichs, nicht mit völliger Sicherheit ausgeschlossen werden kann, daß unter der Mine Hohlräume vorhanden sein können. Die Anordnung über der Wirkladung fördert das angestrebte Ziel, eine Auslösung möglichst nur dann zu bewirken, wenn die Wirkladung selbst und nicht nur das Minengehäuse schlechthin vom zu sensierenden Rad/Kettenbereich eines Fahrzeuges überdeckt wird.

Dieses Ziel wird noch weiter dadurch gefördert, daß in zweckmäßiger weiterer Ausgestaltung der Erfindung vorgesehen ist, die Sensorfläche nur über einen verhältnismäßig kleinen Bereich der Wirkladungspoberfläche zu erstrecken. Wie sich nämlich gezeigt hat, kann auch bei Vorbeifahrt in geringem Abstand an einer getarnten, vergrabenen Mine unter Umständen eine Drucksignatur abgegeben werden, die in etwa derjenigen bei einer Überfahrt entspricht, was darauf zurückzuführen ist, daß im Tarnmaterial bzw. Erdreich eine Beanspruchung bzw. Verschiebung auch in seitlicher Richtung erfolgt, was sich nicht ohne weiteres in der Auswertung der Signale unterdrücken läßt. Durch die erwähnte Maßnahme wird jedoch erreicht, daß die Streugröße des vorhandenen Effektes auf den Wirkladungsbereich lokalisiert werden kann.

Des weiteren sieht eine Ausgestaltung der Erfindung vor, an der Gehäuseinnenseite der Sensorfläche einen Piezoquarz als elektromechanischen Wandler für das Durchbiegungssystem durch Kleben oder auch auf eine andere Art zu befestigen. Zwar sind auch andere Wandler wie z.B. kapazitiv oder induktiv verstimmbare Schwingkreise, Schalter, Beschleunigungssensoren, veränderliche Widerstandsbahnen (Dehnungsmeßstreifen) oder dgl, verwendbar, der Piezoquarz hat jedoch außer Kostengründen vor allem den Vorzug, daß er in gleicher Weise wie die Sensorfläche auf Durchbiegung reagiert und insbesondere passiv arbeitet, daher zur Detektion keine Energieversorgung benötigt. Von Vorteil ist dabei auch, daß die erfindungsgemäße Kopplung von Sensorfläche und Piezoquarz nur dyanmsiche Änderungen registriert, wogegen eine statische Vorspannung etwa über den.Temperaturgang von Gehauseteilen oder durch die Belastung durch Erdreich oder eine über der Mine stehende Wassersäule nach einmaliger Signalabgabe wieder "vergessen" wird.

Der einfachste Fall einer Signalauswertung ist die Bewertung der Signalhöhe. Dieses Kriterium wird dann an die Zündelektronik weitergegeben. Es ist sinnvoll, signale vom Sensor nur dann zu bewerten, wenn auch noch weitere in der Mine vorgesehne Sensoren ein Ziel feststellen.

Die elektrische Auswertung des Signals kann vorsehen, daß zur Störunterdrückung ein Frequenz- oder Bandpaßfilter in die Signalauswertung geschaltet wird. Zur Bestimmung des richtigen Zeitpunktes eines Ketten-, Rad- oder Laufrollensignals vom Fahrzeug ist eine Integration oder Abzählen der Signaldauer bzw. der Signalanzahl möglich.

Die Erfindung ist in der Zeichnung in einem Ausführungsbeispiel gezeigt und wird anhand dieses im folgenden erläutert. Es zeigen in schematischer Darstellung
Figur 1 und 1a eine Mine in einem Axialschnitt mit einer vergrößert dargestellten Einzeiheit,
Figur 2 das Gehäuseoberteil in einer Ansicht von unten und
Figur 3 ein Beispiel für die Aufarbeitung der Signale.

Nach Figur 1 ist im Gehäuse aus Obertei) 1a und Unterteil 1 die Wirkladung 2 angeordnet. Die verhältnismäßig kleine dünne Gehäusepartie 3 ist die Biegemembran bzw. die Sensorfläche. Die demgegenüber verhältnismäßig große übrige Fläche über der Wirkladung 2 ist durch die Stütz rippen 5 gegen Biegebeanspruchungen stabilisiert. An der Innenseite des Gehäuseoberteils 1a ist im Bereich der Sensorfläche 3 durch Kleben oder eine andere Befestigungsart der als physikalischer Wandler dienende Piezoquarz 4 angeordnet. Fig. 1a zeigt im Ausschnitt und vergrößerter Darstellung die Membranfläche 3 mit sie umgebender ringförmiger Nut 6 zur Entkoppelung der Biegefläche vom übrigen Gehäuse.

Wie aus Figur 2, in der die mit der Figur 1 übereinstimenden Teile mit den gleichen Bezugszeichen versehen sind, zu ersehen ist, sind die Stützrippen 5 strahlenförmig angeordnet, und überdeckt die Sensorfläche 3 nur einen sehr kleinen Teil der Oberfläche der Wirkladung, wodurch sich der vorstehend beschriebene vorteilhafte Effekt ergibt.

Bei der schematisch dargestellten Signalaufarbeitung der Figur 3 ist der Sensorfläche 3 mit dem Wandler 4 der Verstärker 7 und das Bandpaßfilter 8 nachgeschaltet. Der Schwellertdetektor 9 bewertet die Amplitudengröße. Die Druckinformation der Zündlogik steht bei 14 zur Verfügung.

Eine Verbesserung der Signalaufarbeitung ergibt sich, wenn die Drucksignale in dem Komparator 10 abgezählt bzw. integriert und mit einer vorher eingestellten Menge verglichen werden. Diese Information liegt dann bei Punkt 1.1 an, wenn die eingestellte Menge erreicht ist. Weitere fahrzeugtypische Signalanalysen lassen sich noch durchführen, wenn die Abstände zwichen den Drucksignalen und ihre Länge mit einem vorgegebenen Zeitmuster in dem weiteren Komparator 12 verglichen werden. Die bewertete Information steht dann bei 13 zur Verfügung.

## Patentansprüche

1. Mine zur Bekämpfung von Landfahrzeugen, insbesondere Panzern, mit in einem Gehäuse (1a, 1b) angeordneter, mittels einer durch einen mechanisch/elektrischen Drucksensor auslösbaren Zündeinrichtung betätigbaren Wirkladung (2), dadurch gekennzeichnet, daß das Minengehäuse (1a) einen als Sensorfläche bezeichneten, vorzugsweise kreisrunden, flächigen Bereich (3) aufweist, der im Verhältnis zur Dicke des Gehäuses (1a) als dünne Membran ausgebildet ist, und die infolge einer außeren Belastung entstehende Durchbiegung dieses Bereiches (3) mittels eines mit dem Bereich (3) verbundenen elektromechanischen Wandlers bestimmbar ist.

2. Mine nach Anspruch 1, dadurch gekennzeichnet, daß der die Sensorfläche (3) umgebende Bereich des Minengehäuses durch vorzugsweise vertikal ins Gehäuseinnere sich erstreckende Stützrippen (5) gegen Durchbiegung stabilisiert ist.

3. Mine nach Anspruch 1 oder 2, dadurch gekennzeichnet, daß die Sensorfläche (3) durch Einkerbungen (6) umgrenzt und definiert ist.

4. Mine nach einem der Ansprüche 1 bis 3, dadurch gekennzeichnet, daß die Sensorfläche (3) vorzugsweise mittig über der Wirladung (2) im Gehäusedeckel (1a) angeordnet ist.

5. Mine nach Anspruch 4, dadurch gekennzeichnet, daß die Sensor^{f}läche (3) einen kleinen Bruchteil der Querschnittsfläche der Wirkladung (2), vorzugsweise weniger als ein Zehntel, überdeckt.

6. Mine nach einem der Ansprüche 1 bis 5, dadurch gekennzeichnet, daß die Senso.rfläche (3) mit einem an ihrer Gehäuseinnenseite befestigten, beispielsweise aufgeklebten Piezoquarz (4) gekoppelt ist.

## Revendications

1. Mine de combat contre véhicules terrestres, notamment blindés, avec une charge active (2) placée dans un carter (1a, 1b) et actionnable au moyen d'un dispositif d'allumage déclenchable par un capteur à pression mécanique/électrique, caractérisée par le fait que le carter (1a) de la mine présente une zone (3) étendue, de préférence circulaire, dite surface captrice qui est établie en une membrane mince par rapport à l'épaisseur dudit carter (1a) et que la flèche provoquée dans cette zone (3) par une charge appliquée extérieurement est déterminable au moyen d'un convertisseur électromécanique relié à ladite zone (3).

2. Mine selon la revendication 1 caractérisée par le fait que la zone du carter de mine entourant la surface captrice (3) est stabilisée contre le fléchissement par des nervures de soutien (5) s'étendant de préférence verticalement vers l'intérieur dudit carter.

3. Mine selon la revendication 1 ou 2 caractérisée par le fait que la surface captrice (3) est délimitée et définie par des entailles (6).

4. Mine selon l'une des revendications 1 à 3 caractérisée par le fait que la surface captrice (3) est de préférence placée en position centrale au-dessus de la charge active (2) dans le couvercle (1a) du carter.

5. Mine selon la revendication 4 caractérisée par le fait que la surface captrice (3) recouvre une faible fraction, de préférence moins d'un dixième, de la section transversale de la charge active (2).

6. Mine selon l'une des revendications 1 à 5 caractérisée par le fait que la surface captrice (3) est couplée avec un quartz piézo-électrique (4) fixé, par exemple collé, sur la face intérieure de carter de ladite surface captrice.

## Claims

1. Mine for combating of land vehicles, in particular tanks, with active charge (2) arranged in a housing (1a, 1b) actuable by means of an ignition arrangement releasable by a mechani- cal/electric pressure sensor, characterised in that the mine housing (1a) possesses a preferably circular flat region (3) designated as sensor surface, which region is formed as a membrane in thin relation to the thickness of the housing (1a) and the flexing of this region (3) occurring as a consequence of external stressing being determinable by means of an electromechanical transducer connected with the region (3).

2. Mine according to claim 1, characterised in that the region of the mine housing surrounding the sensor surface (3) is stabilised against flexing by means of supporting ribs (5) extending preferably vertically in the interior of the housing.

3. Mine according to claim 1 or 2, characterised in that the sensor surface (3) is bounded and defined by notches (6).

4. Mine according to one of claims 1 to 3, characterised in that the sensor surface (3) is arranged in the housing cover (1a) preferably centrally over the active charge (2).

5. Mine according to claim 4, characterised in that the sensor surface (3) covers a small fraction of the cross-sectional area of the active charge (2), preferably less than one tenth.

6. Mine according to one of claims 1 to 5, characterised in that the sensor surface (3) is coupled with a piezo-electric crystal (4) fixed, preferably cemented, to the inside of the housing.
